# EUROPÄISCHE PATENTSCHRIFT

(11) **EP 3 917 170 B1**
(45) Veröffentlichungstag und Bekanntmachung des Hinweises auf die Patenterteilung: **23.08.2023**
(21) Anmeldenummer: 21174789.4
(22) Anmeldetag: 19.05.2021
(51) Int. Cl.: H04R 29/00, H04R 1/08

(54) **TESTVORRICHTUNG ZUM TESTEN EINES MIKROFONS**
TESTING DEVICE FOR TESTING A MICROPHONE
DISPOSITIF D'ESSAI PERMETTANT D'ESSAYER UN MICROPHONE

(30) Priorität: 26.05.2020 DE 102020114091
(43) Veröffentlichungstag der Anmeldung: 01.12.2021
(73) Patentinhaber: USound GmbH, 8020 Graz (AT)
(72) Erfinder: RUSCONI CLERICI BELTRAMI, Andrea, 1130 Wien (AT); BOTTONI, Ferruccio, 8020 Graz (AT); BARTEK, Markus, 1020 Wien (AT)
(74) Vertreter: Canzler & Bergmeier Patentanwälte Partnerschaft mbB

(56) Entgegenhaltungen:
- DE-B3-102007 059 279
- DE-T5-112018 000 543

## Beschreibung

Die vorliegende Erfindung betrifft eine Testvorrichtung zum Testen eines Mikrofons mit zumindest einem Testlautsprecher zum Erzeugen zumindest eines Testtons, mit zumindest einer Testkavität, in die der Testlautsprecher den Testton aussenden kann, mit zumindest einem Aufnahmebereich zur Aufnahme des zu testenden Mikrofons, der derart ausgebildet ist, dass das zu testende Mikrofon akustisch an die Testkavität gekoppelt werden kann, und mit zumindest einem Referenzmikrofon zum Ermitteln eines Referenzsignals des vom Testlautsprecher ausgesandten Testtons.

Aus der WO 2016/111983 A1 ist ein Testsystem für ein Mikrofon bekannt. Die Testvorrichtung umfasst einen Testlautsprecher, der in eine Testkammer einen Testton senden kann. In der Testkammer ist das zu testende Mikrofon und ein Referenzmikrofon angeordnet.

In der DE 10 2007 059 279 B3 ist eine Testvorrichtung zum Testen der mechanisch-elektrischen Eigenschaften von MEMS-Sensoren offenbart. Zwischen dem zu testenden MEMS-Sensor und einem Referenzsensor ist eine Schallquelle angeordnet, mit der der MEMS-Sensor geprüft wird.

Aufgabe der vorliegenden Erfindung ist es somit, den Stand der Technik zu verbessern.

Die Aufgabe wird gelöst durch eine Testvorrichtung mit den Merkmalen des unabhängigen Patentanspruchs.

Vorgeschlagen wird eine Testvorrichtung zum Testen eines Mikrofons. Damit kann beispielsweise überprüft werden, ob das Mikrofon einen Ton verzerrt aufnimmt, so dass dieses nicht funktionsfähige Mikrofon ausgesondert werden kann.

Die Testvorrichtung umfasst zumindest einen Testlautsprecher zum Erzeugen zumindest eines Testtons. Mittels des Testlautsprechers kann auch eine Testsequenz erzeugt werden, welche mehrere Testtöne verschiedener Frequenzen und/oder Lautstärken umfassen kann. Der Testton wird vom zu testenden Mikrofon erfasst, welches darauf ein Signal erzeugt. Dieses Signal kann ausgewertet werden, um die korrekte Funktionsweise des Mikrofons zu überprüfen.

Ferner umfasst die Testvorrichtung zumindest eine Testkavität, in die der Testlautsprecher den Testton aussenden kann.

Die Testvorrichtung umfasst zumindest einen Aufnahmebereich zur Aufnahme des zu testenden Mikrofons, der derart ausgebildet ist, dass das zu testende Mikrofon akustisch mit der Testkavität gekoppelt werden kann. Wenn das zu testende Mikrofon somit in die Testvorrichtung eingesetzt ist, befindet sich das Mikrofon in akustischer Verbindung mit der Testkavität. Das zu testende Mikrofon kann somit mit der Testkavität gekoppelt werden. Das zu testende Mikrofon kann somit den Testton in der Testkavität erfassen. Wenn das zu testende Mikrofon im Aufnahmebereich angeordnet ist, steht es somit mit der Testkavität in Verbindung bzw. ist mit der Testkavität gekoppelt. Beispielsweise ist der Aufnahmebereich ein Teil der Testkavität und/oder beispielsweise begrenzt der Aufnahmebereich die Testkavität. Der Aufnahmebereich kann auch derart angeordnet sein, dass das zu testende Mikrofon, wenn es sich im Aufnahmebereich befindet, in der Testkavität angeordnet ist. Wenn sich das zu testende Mikrofon im Aufnahmebereich befindet, kann es den Testton erfassen.

Außerdem umfasst die Testvorrichtung zumindest ein Referenzmikrofon zum Ermitteln eines Referenzsignals des vom Testlautsprecher ausgesendeten Testtons. Mit Hilfe des Referenzmikrofons kann beispielsweise überprüft werden, ob der Testlautsprecher den korrekten Testton ausgesendet hat. Beispielsweise könnte der Testlautsprecher selbst defekt sein, was mit dem Referenzmikrofon überprüft werden kann.

Erfindungsgemäß weist die Testvorrichtung eine von der Testkavität getrennte Referenzkavität auf, in die der Testton ebenfalls ausgesendet werden kann und mit der das Referenzmikrofon zum Ermitteln des Referenzsignals akustisch gekoppelt ist. Dadurch kann das zu testende Mikrofon den Testton in der Testkavität und das Referenzmikrofon den Testton in der Referenzkavität erfassen. Die beiden Messungen sind somit voneinander entkoppelt, so dass diese sich nicht oder nur wenig gegenseitig beeinflussen.

Zusätzlich oder alternativ ist es erfindungsgemäß, dass der Aufnahmebereich auf einer ersten Seite des Testlautsprechers und das Referenzmikrofon auf einer der ersten Seite gegenüberliegenden zweiten Seite des Testlautsprechers angeordnet ist. Somit ist der Testlautsprecher zwischen dem Referenzmikrofon und dem Aufnahmebereich sowie dem zu testenden Mikrofon, wenn sich dieses im Aufnahmebereich befindet, angeordnet. Der Testlautsprecher ist somit auch zwischen dem Referenzmikrofon und der Testkavität angeordnet. Infolgedessen ist eine kompakte Bauweise der Testvorrichtung ausgebildet, wenn das zu testende Mikrofon in dem Aufnahmebereich angeordnet ist.

Durch die Anordnung des Referenzmikrofons auf der zweiten Seite des Testlautsprechers ist eine Sandwichbauweise ausgebildet, was ebenso eine kompakte Bauweise mit sich bringt.

Die Testkavität kann somit auf der ersten Seite des Testlautsprechers und die Referenzkavität auf der zweiten Seite des Testlautsprechers angeordnet sein.

Vorteilhaft ist es, wenn der Testlautsprecher derart ausgebildet ist, dass dieser in Richtung seiner ersten Seite und in Richtung seiner zweiten Seite den Testton aussenden kann. Zusätzlich oder alternativ ist es von Vorteil, wenn der Testlautsprecher derart ausgebildet ist, dass dieser den Testton in die Testkavität und in die Referenzkavität aussenden kann. Zusätzlich oder alternativ ist es von Vorteil, wenn der Testlautsprecher derart angeordnet ist, dass dieser in Richtung seiner ersten Seite und in Richtung seiner zweiten Seite den Testton aussenden kann. Infolgedessen wird der Testton zum zu testenden Mikrofon und zum Referenzmikrofon gesendet. Das zu testende Mikrofon und das Referenzmikrofon erfassen somit beide den gleichen Testton, so dass die beiden erfassten Signale vergleichbar sind.

Von Vorteil ist es, wenn auf der zweiten Seite des Testlautsprechers die Referenzkavität angeordnet ist.

Der Testlautsprecher umfasst eine Membran, mittels der der Testton in die Testkavität ausgesendet werden kann. Zusätzlich sendet die Membran den Testton auch in die Referenzkavität aus. Die Membran wird in Schwingung versetzt, so dass die Luft in der Testkavität und/oder in der Referenzkavität in Schwingung versetzt wird und infolgedessen der Testton ausgebildet wird.

Dabei kann die Membran zwischen der Testkavität und der Referenzkavität angeordnet sein. Durch das Schwingen der Membran wird somit gleichzeitig in der Testkavität und der Referenzkavität der Testton erzeugt. Zusätzlich oder alternativ kann die Membran auch die Testkavität und die Referenzkavität voneinander trennen. Dadurch haben akustische Eigenschaften der einen Kavität keine Auswirkungen auf die andere Kavität.

Von Vorteil ist es, wenn die Testvorrichtung eine Aufnahmeeinrichtung zur Aufnahme des zu testenden Mikrofons aufweist, welche den Aufnahmebereich aufweist. Die Aufnahmeeinrichtung kann auf der ersten Seite des Testlautsprechers angeordnet sein. Die Aufnahmeeinrichtung kann beispielsweise eine Aussparung aufweisen, in welche das zu testende Mikrofon angeordnet werden kann. Die Aufnahmeeinrichtung und/oder die Aussparung können derart ausgebildet sein, dass diese das zu testende Mikrofon aufnehmen können.

Ferner kann die Aufnahmeeinrichtung vorzugsweise eine Fixiereinrichtung aufweisen, um das zu testende Mikrofon fixieren zu können. Dadurch kann verhindert werden, dass sich beim Testen das Mikrofon von der Testvorrichtung löst.

Zusätzlich oder alternativ kann auch die Testvorrichtung die Fixiereinrichtung aufweisen.

Mittels der Fixiereinrichtung kann außerdem das zu testende Mikrofon kraft- und/oder formschlüssig fixiert werden. Die Fixiereinrichtung kann beispielsweise ein Federelement umfassen, mittels dem das zu testende Mikrofon fixiert wird.

Vorteilhaft ist es, wenn die Testkavität zumindest teilweise mittels einem Vordervolumen des Testlautsprechers ausgebildet ist. Zusätzlich oder alternativ kann die Testkavität zumindest teilweise mittels einem Durchgang der Aufnahmeeinrichtung und/oder des Aufnahmebereichs ausgebildet sein. Zusätzlich oder alternativ kann die Testkavität zumindest teilweise mittels einem ersten Erfassungsvolumen des zu testenden Mikrofons ausgebildet sein. Dadurch können bereits vorhandene Volumina verwendet werden.

Von Vorteil ist es, wenn die Referenzkavität zumindest teilweise von einem Hintervolumen des Testlautsprechers ausgebildet ist. Zusätzlich oder alternativ kann die Referenzkavität auch von einem zweiten Erfassungsvolumen des Referenzmikrofons ausgebildet sein. Dadurch können bereits vorhandene Volumina verwendet werden.

Vorteilhaft ist es, wenn die Testkavität und die Referenzkavität in einer Axialrichtung der Testvorrichtung voneinander beabstandet sind. Zusätzlich oder alternativ ist es von Vorteil, wenn zwischen der Testkavität und der Referenzkavität der zumindest eine Testlautsprecher angeordnet ist.

Von Vorteil ist es, wenn das Vordervolumen, der Durchgang der Aufnahmeeinrichtung und/oder des Aufnahmebereichs und/oder das erste Erfassungsvolumen koaxial, insbesondere deckungsgleich, zueinander angeordnet sind. Anzumerken ist hier und auch für die folgende Beschreibung, dass das erste Erfassungsvolumen zum zu testenden Mikrofon gehört. Auf die Ausbildung des ersten Erfassungsvolumens kann somit kein oder nur wenig Einfluss genommen werden. Vielmehr können jedoch die besagten Volumina und/oder der Durchgang an das erste Erfassungsvolumen angepasst werden. Das Vordervolumen und/oder der Durchgang können derart ausgebildet sein, dass diese zum ersten Erfassungsvolumen koaxial, insbesondere deckungsgleich, zueinander angeordnet sind, wenn das zu testende Mikrofon getestet wird. Durch die koaxiale und/oder deckungsgleiche Ausbildung können beispielsweise Streuungen an Kanten vermieden werden.

Zusätzlich oder alternativ kann das Hintervolumen und das zweite Erfassungsvolumen koaxial, insbesondere deckungsgleich, zueinander angeordnet sein. Dadurch können wie vorgehend beschrieben, beispielsweise Streuungen vermindert werden. Auch dadurch können Streuungen vermieden werden.

Zusätzlich oder alternativ können das Vordervolumen, der Durchgang, das Hintervolumen, das erste und/oder das zweite Erfassungsvolumen einen runden Querschnitt aufweisen.

Von Vorteil ist es, wenn das Vordervolumen, der Durchgang, das erste Erfassungsvolumen und/oder die Membran in Querrichtung zueinander versetzt angeordnet sind. Zusätzlich oder alternativ kann das Hintervolumen, das zweite Erfassungsvolumen und/oder die Membran in Querrichtung zueinander versetzt angeordnet sein.

Von Vorteil ist es, wenn die Membran des zumindest einen Testlautsprechers in Querrichtung orientiert angeordnet ist. Außerdem kann sich die Membran des zumindest einen Testlautsprechers quer, insbesondere lotrecht, zur Axialrichtung erstrecken. Infolgedessen werden die erzeugten Schallwellen in Axialrichtung abgestrahlt.

Vorteilhaft ist es, wenn die Membran eine größere Fläche als eine Querschnittsfläche des Vordervolumens aufweist. Die Fläche der Membran bzw. die Membran selbst und die Querschnittsfläche können dabei parallel zueinander sein. Zusätzlich oder alternativ kann die Membran auch eine größere Fläche als eine Querschnittsfläche des Durchgangs aufweisen. Zusätzlich oder alternativ kann die Membran auch eine größere Fläche als eine Querschnittsfläche des Hintervolumens aufweisen. Die Membran weist eine größere Fläche als eine Querschnittsfläche der Testkavität auf. Zusätzlich oder alternativ kann die Membran auch eine größere Fläche als eine Querschnittsfläche der Referenzkavität aufweisen. Zusätzlich oder alternativ kann die Membran auch eine größere Fläche als eine Querschnittsfläche des ersten Erfassungsvolumens aufweisen. Zusätzlich oder alternativ kann die Membran auch eine größere Fläche als eine Querschnittsfläche des zweiten Erfassungsvolumens aufweisen. Die Querschnittsflächen der besagten Volumina bzw. Kavitäten können dabei parallel zueinander sein. Mit der Fläche der Membran kann vorzugsweise die Fläche gemeint sein, welche dem entsprechenden Volumen bzw. der entsprechenden Kavität zugewandt ist. Dies weist, beispielhaft am Durchgang erläutert, den Vorteil auf, dass die Membran größer ist als der Durchgang, so dass die von der Membran erzeugten Schallwellen durch den kleineren Durchgang treten müssen, wobei sich der Schalldruck erhöht.

Von Vorteil ist es, wenn ein Volumen des Vordervolumens größer ist als ein Volumen des Durchgangs. Zusätzlich oder alternativ ist es vorteilhaft, wenn das Volumen des Vordervolumens größer ist als ein Volumen des ersten Erfassungsvolumens.

Zusätzlich oder alternativ ist es von Vorteil, wenn ein Volumen des Hintervolumens größer ist als ein Volumen des zweiten Erfassungsvolumens. Durch das größere Volumen des Vordervolumens im Vergleich zum Durchgang bzw. dem ersten Erfassungsvolumen wird ein von dem Testlautsprecher erzeugter Schalldruck erhöht, wenn der Schall vom Vordervolumen in den Durchgang bzw. ins erste Erfassungsvolumen gelangt. Selbiges gilt dabei fürs Hintervolumen und das zweite Erfassungsvolumen. Dadurch können hohe Schalldrücke zum Testen des Mikrofons ausgebildet werden.

Vorteilhaft ist es, wenn in einer Axialrichtung der Testvorrichtung zumindest zwei Testlautsprecher übereinander angeordnet sind. Dadurch kann der Testton verstärkt werden.

Von Vorteil ist es, wenn bei zwei übereinander angeordneten Testlautsprechern das Hintervolumen des einen Testlausprechers mit dem Vordervolumen des anderen Testlausprechers koaxial, insbesondere deckungsgleich, zueinander angeordnet sind. Dadurch können beispielsweise wiederum Streuungen vermindert werden.

Vorteilhaft ist es, wenn der zumindest eine Testlautsprecher, das zumindest eine Referenzmikrofon und/oder die zumindest eine Aufnahmeeinrichtung in einem Gehäuse angeordnet sind. Ferner kann die Aufnahmeeinrichtung und das Gehäuse auch einteilig ausgebildet sein.

Von Vorteil ist es, wenn mittels der Testvorrichtung mehrere Mikrofone getestet werden können. Dadurch können gleichzeitig eine Vielzahl an Mikrofonen getestet werden. Zusätzlich oder alternativ können beispielsweise im Aufnahmebereich mehrere Mikrofone aufgenommen werden.

Vorteilhaft ist es, wenn zum Testen von mehreren Mikrofonen die Testvorrichtung mehrere Aufnahmebereiche, mehrere Testlautsprecher, mehrere Testkavitäten, mehrere Referenzmikrofone und/oder mehrere Referenzkavitäten aufweist. Die zum Testen von einem Mikrofon benötigten Elemente sind dabei vervielfältigt, so dass mehrere Mikrofone gleichzeitig getestet werden können. Zum Testen von mehreren Mikrofonen kann die Testvorrichtung beispielsweise derart ausgebildet sein, dass die Mikrofone, insbesondere flächig, nebeneinander angeordnet werden können. Beispielsweise können dazu mehrere Aufnahmebereiche, insbesondere flächig, nebeneinander angeordnet sein.

Von Vorteil ist es, wenn das zu testende Mikrofon ein MEMS-Mikrofon ist.

Zusätzlich oder alternativ kann der zumindest eine Testlautsprecher ein MEMS-Lautsprecher und/oder ein elektrodynamischer Lautsprecher sein.

Zusätzlich oder alternativ kann das zumindest eine Referenzmikrofon ein MEMS-Mikrofon, ein elektrostatisches Mikrofon und/oder Kondensatormikrofon sein.

Weitere Vorteile der Erfindung sind in den nachfolgenden Ausführungsbeispielen beschrieben. Es zeigen:
- **Figur 1**: eine schematische Schnittansicht einer Testvorrichtung zum Testen eines Mikrofons,
- **Figur 2**: eine schematische Schnittansicht einer Testvorrichtung zum Testen eines Mikrofons mit zwei Testlautsprechern,
- **Figur 3**: eine schematische Schnittansicht einer Testvorrichtung zum Testen von mehreren Mikrofonen und
- **Figur 4**: eine schematische Schnittansicht einer Testvorrichtung zum Testen eines Mikrofons.

Figur 1 zeigt eine schematische Schnittansicht einer Testvorrichtung 1 zum Testen eines Mikrofons 2. Zur besseren Erklärung ist das zu testende Mikrofon 2 hier in die Testvorrichtung 1 angeordnet bzw. eingesetzt.

Die Testvorrichtung 1 weist eine Axialrichtung X sowie eine dazu senkrechte Querrichtung Y auf.

Die Testvorrichtung 1 umfasst zumindest einen Testlautsprecher 3 zum Erzeugen eines Testtons 4. Der Testtons 4 wird von dem zu testenden Mikrofon 2 erfasst. Anhand einer Auswertung kann infolgedessen ermittelt werden, ob das Mikrofon 2 korrekt funktioniert. Beispielsweise könnte das Mikrofon 2 Töne verzerrt aufnehmen, so dass das Mikrofon 2 nicht verwendet werden kann.

Die Testvorrichtung 1 umfasst des Weiteren zumindest eine Testkavität 5, in die der Testlautsprecher 3 den Testton 4 aussenden kann. Die Testkavität 5 ist in dem hier gezeigten Ausführungsbeispiel auf einer ersten Seite 6 des Testlautsprechers 3 angeordnet.

Außerdem umfasst die Testvorrichtung 1 zumindest einen Aufnahmebereich 7 zur Aufnahme des zu testenden Mikrofons 2. Der Aufnahmebereich 7 ist derart ausgebildet, dass das zu testende Mikrofon 2 mit der Testkavität 5 akustisch gekoppelt werden kann. Der Aufnahmebereich 7 ist in diesem Ausführungsbeispiel ebenfalls der ersten Seite 6 des Testlautsprechers 3 zugewandt bzw. an der erste Seite 6 angeordnet. Somit ist das zu testenden Mikrofon 2, wenn es sich in der Testvorrichtung 1 befindet, und die Testkavität 5 auf derselben Seite, nämlich der ersten Seite 6, des Testlautsprechers 3 angeordnet.

Der Aufnahmebereich 7 ist weiterhin derart angeordnet und/oder ausgebildet, dass, wenn das zu testende Mikrofon 2 im Aufnahmebereich 7 angeordnet ist, das Mikrofon 2 mit der Testkavität 5 gekoppelt ist und/oder in Verbindung steht. Das zu testende Mikrofon 2 kann somit den vom Testlautsprecher 3 in die Testkavität 5 ausgesendeten Testton 4 erfassen.

Des Weiteren kann die Testvorrichtung 1 eine Oberseite 22 und eine Unterseite 23 aufweisen. An der Oberseite 22 ist beispielsweise der Aufnahmebereich 7 und das zu testende Mikrofon 2 angeordnet. An der Unterseite 23 ist beispielsweise das Referenzmikrofon 8 angeordnet.

Gemäß dem vorliegenden Ausführungsbeispiel weist die Testvorrichtung 1 eine Aufnahmeeinrichtung 19 auf, welche den Aufnahmebereich 7 aufweist. Die Aufnahmeeinrichtung 19 kann beispielsweise eine hier gezeigte Aussparung 20 aufweisen, in welche das zu testende Mikrofon 2 zumindest in Querrichtung Y formschlüssig aufgenommen werden kann. Die Aufnahmeeinrichtung 19 und/oder die Testvorrichtung 1 kann auch eine hier nicht gezeigte Fixiereinrichtung aufweisen, mittels der das zu testende Mikrofon 2, insbesondere kraftschlüssig und/oder formschlüssig, im Aufnahmebereich 7 fixiert werden kann.

Anhand einer Auswertung des vom zu testenden Mikrofon 2 erfassten Signal kann ermittelt werden, ob das Mikrofon 2 wie vorgesehen funktioniert.

Der Testton 4 kann dabei natürlich mehrere Frequenzen, einen Frequenzverlauf, verschiedene Lautstärken und/oder einen Lautstärkenverlauf aufweisen, um das Mikrofon 2 bei verschiedenen Frequenzen und/oder bei verschiedenen Lautstärken zu testen. Vielmehr ist der Testton 4 nicht lediglich ein einziger Ton einer Frequenz, sondern eine Abfolge von Tönen verschiedenster Lautstärken. Eine Testsequenz kann dabei natürlich einige Sekunden oder mehr andauern. Der Testlautsprecher kann somit auch die Testsequenz erzeugen. Der Testton 4 kann eine Testsequenz sein.

Des Weiteren weist die Testvorrichtung 1 ein Referenzmikrofon 8 auf. Das Referenzmikrofon 8 stellt dabei eine Referenz dar. Mit Hilfe des Referenzmikrofons 8 kann ferner überprüft werden, ob der Testlautsprecher 3 den vorgesehenen Testton 4 ausgesendet hat. Mittels des Referenzmikrofons 8 kann somit ein Referenzsignal des vom Testlautsprecher 3 ausgesendeten Testtons 4 ermittelt werden. Das Referenzsignal kann daraufhin mit dem vom zu testenden Mikrofon 2 erfassten Signal verglichen werden. Stimmen beispielsweise beide Signale überein, kann auf die korrekte Funktionsweise des zu testenden Mikrofons 2 geschlossen werden.

Das Referenzmikrofon 8 ist in dem hier gezeigten Ausführungsbeispiel auf einer zweiten Seite 9 des Testlautsprechers 3 angeordnet. Die zweite Seite 9 ist auf der zur ersten Seite 6 gegenüberliegende Seite des Testlautsprechers 3 angeordnet.

Infolgedessen ist das zu testende Mikrofon 2, wenn es sich in der Testvorrichtung 1 befindet, auf der ersten Seite 6 des Testlautsprechers 3 und das Referenzmikrofon 8 auf der dazu gegenüberliegenden zweiten Seite 9 des Testlautsprechers 3 angeordnet. Dadurch kann die Testvorrichtung 1 mit dem Mikrofon 2 kompakt ausgebildet werden. Dadurch wird auch eine Sandwichbauweise ausgebildet, welche platzsparend ist. Ferner weist diese Bauweise den Vorteil auf, dass die Testvorrichtung 1 lediglich an der ersten Seite 6 bzw. der Oberseite 22 offen sein muss bzw. dort derart ausgebildet sein muss, um die Testvorrichtung 1 dort öffnen zu können, um das zu testende Mikrofon 2 in den Aufnahmebereich 7 einsetzen zu können. Das Referenzmikrofon 8 und/oder der Testlautsprecher 3 bzw. die Testvorrichtung 1 können an der zweiten Seite 9 bzw. an der Unterseite 23 abgekapselt sein.

Der Testlautsprecher 3 weist ferner eine Membran 10 auf, welche die umgebende Luft in Schwingung versetzen kann, so dass Schallwellen und somit der Testton 4 ausgebildet werden kann. Die Membran 10 ist dabei entlang einer Hubachse H auslenkbar. Der Testlautsprecher 3 weist dazu einen hier nicht gezeigten Aktor, beispielsweise einen Piezoaktor, auf. Die Membran 10 kann, wie hier gezeigt ist, in Richtung der ersten Seite 6 und der zweiten Seite 9 schwingen. Die Hubachse H ist in diesem Ausführungsbeispiel parallel zur Axialrichtung X orientiert.

Des Weiteren ist der Testlautsprecher 3 und/oder die Membran 10 in Querrichtung Y orientiert. Dadurch kann der vom Testlautsprecher 3 und/oder von der Membran 10 ausgebildete Schall in Axialrichtung X ausgesendet werden. Der Testlautsprecher 3 und/oder die Membran 10 erstrecken sich quer, insbesondere lotrecht, zur Axialrichtung X der Testvorrichtung 1.

Gemäß dem vorliegenden Ausführungsbeispiel ist der Testlautsprecher 3 derart ausgebildet, dass dieser den Testton 4 ausbilden kann, welcher zwei Testtonanteile 11, 12 aufweist. Gemäß dem vorliegenden Ausführungsbeispiel wird ein erster Testtonanteil 11 in Richtung der ersten Seite 6 des Testlautsprechers 3 und ein zweiter Testtonanteil 12 in Richtung der zweiten Seite 9 des Testlautsprechers 3 abgestrahlt bzw. ausgesendet. Der erste Testtonanteil 11 ist somit in Richtung des zu testenden Mikrofons 2 gerichtet. Der zweite Testtonanteil 12 ist dagegen in Richtung des Referenzmikrofons 8 gerichtet.

Die beiden Testtonanteile 11, 12 sind im Wesentlichen zueinander gleich. Deren Amplitude kann lediglich invertiert sein. Lenkt sich die Membran 10 nämlich auf eine der beiden Seite 6, 9 aus, so entsteht dort ein Überdruck, welcher sich in der Amplitude der Schallwellen widerspiegelt. Auf der dazu gegenüberliegenden Seite 6, 9 bildet sich dagegen ein Unterdruck, was sich ebenfalls in der Amplitude der Schallwellen widerspiegelt, jedoch entsprechend entgegengesetzt. Bei einer Auswertung des Referenzsignals mit dem Signal des zu testenden Mikrofons 2 kann dies berücksichtigt werden.

Der hier gezeigte erste Testtonanteil 11 wird ferner in die Testkavität 5 ausgesendet bzw. ausgestrahlt.

Gemäß dem vorliegenden Ausführungsbeispiel weist die Testvorrichtung 1 eine Referenzkavität 13 auf. In die Referenzkavität 13 kann ebenfalls der Testton 4 ausgesendet bzw. gestrahlt werden. An die Referenzkavität 13 ist ferner das Referenzmikrofon 8 akustisch gekoppelt, um den darin angeordneten Testton 4 erfassen zu können. Der hier gezeigte zweite Testtonanteil 12 wird in die Referenzkavität 13 ausgesendet.

Die Referenzkavität 13 ist hier auf der zur Testkavität 5 gegenüberliegenden Seite des Testlautsprechers 3 angeordnet. Die Referenzkavität 13 ist auf der zweiten Seite 9 des Testlautsprechers 3 angeordnet.

Des Weiteren ist, wie in diesem Ausführungsbeispiel gezeigt ist, die Membran 10 des Testlautsprechers zwischen der Testkavität 5 und der Referenzkavität 13 angeordnet. Die Membran 10 kann die Testkavität 5 und die Referenzkavität 13 auch, insbesondere luftdicht, voneinander trennen.

Gemäß dem vorliegenden Ausführungsbeispiel weist der Testlautsprecher 3 ferner ein Vordervolumen 14 auf. Die Testkavität 5 ist hier zumindest teilweise durch das Vordervolumen 14 gebildet.

Außerdem weist die Aufnahmeeinrichtung 19 einen Durchgang 15 auf. Zusätzlich oder alternativ kann die Testkavität 5, wie hier gezeigt ist, zumindest teilweise durch den Durchgang 15 gebildet sein. Der Durchgang 15 bildet dabei ebenfalls ein Volumen.

Zusätzlich oder alternativ weist das zu testende Mikrofon 2 weiterhin ein erstes Erfassungsvolumen 16 auf. Zusätzlich oder alternativ kann die Testkavität 5, wie hier gezeigt ist, zumindest teilweise durch das erste Erfassungsvolumen 16 gebildet sein.

Gemäß dem vorliegenden Ausführungsbeispiel bilden das Vordervolumen 14, der Durchgang 15 und das erste Erfassungsvolumen 16 die Testkavität 5.

Vorteilhaft ist es, wenn, wie hier gezeigt ist, das Vordervolumen 14, der Durchgang 15 und/oder das erste Erfassungsvolumen 16 zueinander koaxial und/oder deckungsgleich sind. Dadurch werden Kanten zwischen den Übergängen vermieden, welche die Schallwellen beispielsweise streuen würden. Da das erste Erfassungsvolumen 16 zum zu testenden Mikrofon 2 gehört, können auch das Vordervolumen 14 und/oder der Durchgang 15 an das erste Erfassungsvolumen 16 angepasst werden.

Des Weiteren weist der Testlautsprecher 3 gemäß dem vorliegenden Ausführungsbeispiel ein Hintervolumen 17 auf. Die Referenzkavität 13 ist hier zumindest teilweise durch das Hintervolumen 17 gebildet.

Ferner weist das Referenzmikrofon 8 ein zweites Erfassungsvolumen 18 auf. Zusätzlich oder alternativ kann die Referenzkavität 13 durch das zweite Erfassungsvolumen 18 gebildet sein.

Gemäß dem vorliegenden Ausführungsbeispiel ist das Referenzvolumen 13 durch das Hintervolumen 17 und das zweite Erfassungsvolumen 18 gebildet.

Die Testvorrichtung 1 weist gemäß dem vorliegenden Ausführungsbeispiel ein Gehäuse 21 auf. In dem Gehäuse 21 ist, wie hier gezeigt ist, der Testlautsprecher 3 und das Referenzmikrofon 8 aufgenommen. Das Gehäuse 21 ist ferner mit der Aufnahmeeinrichtung 19 verbunden. Das Gehäuse 21 kann aber auch den Aufnahmebereich 7 aufweisen. Das Gehäuse 21 kann sich auch vollständig über die Unterseite 23 erstrecken, so dass beispielsweise auch das Referenzmikrofon 8 abgekapselt ist.

Vorteilhaft ist es ferner, wenn die Testkavität 5 und/oder die Referenzkavität 13 so klein wie möglich ausgebildet werden. Dadurch wird ein Schalldruck in der Testkavität 5 und/oder der Referenzkavität 13 erhöht, so dass das Mikrofon 2 besser getestet werden kann und/oder das Referenzmikrofon 8 stärkere Signale ermitteln kann.

Merkmale, welche bereits in der vorgegangenen Figur beschrieben sind, werden der Einfachheit halber nicht nochmals erklärt. Ferner können Merkmale auch erst in nachfolgenden Figuren beschrieben werden. Des Weiteren werden der Einfachheit halber für gleiche Merkmal gleiche Bezugszeichen verwendet. Außerdem können der Übersichtlichkeit halber nicht mehr alle Merkmale in den folgenden Figuren gezeigt sein. Es können jedoch in einer oder mehreren der vorangegangenen Figuren gezeigte Merkmale auch in einer oder mehreren der nachfolgenden Figuren vorhanden sein. Ferner können der Übersichtlichkeit halber Merkmale auch erst in einer oder mehreren der nachfolgenden Figuren gezeigt sein. Nichtsdestotrotz können Merkmale, welche erst in einer oder mehreren der nachfolgenden Figuren gezeigt sind, auch bereits in einer vorangegangenen Figur vorhanden sein.

Figur 2 zeigt eine Testvorrichtung 1 zum Testen des Mikrofons 2 mit zwei Testlautsprechern 3a, 3b.

Gemäß dem vorliegenden Ausführungsbeispiel sind die beiden Testlautsprecher 3a, 3b in Axialrichtung X übereinander angeordnet. Dadurch kann ein Schalldruck in der Testkavität 5 erhöht werden.

Die beiden Testlautsprecher 3a, 3b weisen jeweils eine Membran 10a, 10b auf. Die erste Membran 10a kann entlang der ersten Hubachse H1 und die zweite Membran 10b entlang der zweiten Hubachse H2 ausgelenkt werden. Beide Hubachsen H1, H2 sind zueinander parallel orientiert. Beim Betrieb der beiden Testlautsprecher 3a, 3b ist es vorteilhaft, wenn sich beide Membrane 10a, 10b synchron bewegen, so dass sich die erzeugten Schallwellen verstärken. Die beiden Hubachse H1, H2 sind hier wieder parallel zur Axialrichtung X angeordnet.

Der erste und/oder der zweite Testlautsprecher 3a, 3b weist das Vordervolumen 14a, 14b und/oder ein Hintervolumen 17a, 17b auf.

Der erste Testlautsprecher 3a weist gemäß dem vorliegenden Ausführungsbeispiel das erste Vordervolumen 14a und das erste Hintervolumen 17a auf. Der zweite Testlautsprecher 3b weist gemäß dem vorliegenden Ausführungsbeispiel das zweite Vordervolumen 14b und das zweite Hintervolumen 17b auf.

Da beide Testlautsprecher 3a, 3b übereinander angeordnet sind, ist das erste Hintervolumen 17a des ersten Testlautsprechers 3a über dem zweiten Vordervolumen 14b des zweiten Testlautsprechers 3b angeordnet. Zumindest das erste Hintervolumen 17a des ersten Testlautsprechers 3a und das zweite Vordervolumen 14b des zweiten Testlautsprechers 3b sind koaxial und/oder deckungsgleich zueinander ausgebildet.

Ferner ist hier das zu testende Mikrofon 2 nicht gezeigt. Die Testkavität 5 ist hier über dem Aufnahmebereich 7 gezeigt. Das erste Vordervolumen 14a des ersten Testlautsprechers 3a, der Durchgang 15 der Aufnahmeeinrichtung 19 und/oder der Bereich über dem Aufnahmebereich 7 bilden hier die Testkavität 5. Wird das zu testende Mikrofon 2 in den Aufnahmebereich 7 eingesetzt, wird das Mikrofon 2 somit auch in die Testkavität 5 eingesetzt und/oder die Testkavität 5 bildet sich dadurch aus.

Ferner ist hier das Gehäuse 21 und die Aufnahmeeinrichtung 19 einteilig ausgebildet gezeigt. Zusätzlich oder alternativ können auch bei der Testvorrichtung 1 der Figur 1 und/oder zumindest einer der folgenden Figuren das Gehäuse 21 und die Aufnahmeeinrichtung 19 einteilig ausgebildet sein. Somit kann das Gehäuse 21 die Aufnahmeeinrichtung 19 oder es kann die Aufnahmeeinrichtung 19 das Gehäuse 21 aufweisen.

Merkmale, welche bereits in der vorgegangenen Figur beschrieben sind, werden der Einfachheit halber nicht nochmals erklärt. Ferner können Merkmale auch erst in nachfolgenden Figuren beschrieben werden. Des Weiteren werden der Einfachheit halber für gleiche Merkmal gleiche Bezugszeichen verwendet. Außerdem können der Übersichtlichkeit halber nicht mehr alle Merkmale in den folgenden Figuren gezeigt sein. Es können jedoch in einer oder mehreren der vorangegangenen Figuren gezeigte Merkmale auch in einer oder mehreren der nachfolgenden Figuren vorhanden sein. Ferner können der Übersichtlichkeit halber Merkmale auch erst in einer oder mehreren der nachfolgenden Figuren gezeigt sein. Nichtsdestotrotz können Merkmale, welche erst in einer oder mehreren der nachfolgenden Figuren gezeigt sind, auch bereits in einer vorangegangenen Figur vorhanden sein.

Figur 3 zeigt eine Testvorrichtung 1 zum Testen von mehreren Mikrofonen 2a - 2i. Die vorderen drei Mikrofone 2a - 2c sind hier geschnitten gezeigt. Für eine genaue Beschreibung der Testvorrichtung 1 sei auf die Figur 1 und 2 verwiesen. Die hier gezeigte Testvorrichtung 1 zum Testen von mehreren Mikrofonen 2a - 2i ist im Wesentlichen eine Vervielfältigung der Testvorrichtungen der Figur 1 und/oder 2. So weist die Testvorrichtung 1 mehrere Aufnahmebereiche 7 auf, wobei hier lediglich die drei Aufnahmebereiche 7a - 7c gezeigt sind. Gemäß dem vorliegenden Ausführungsbeispiel ist für jedes zu testende Mikrofon 2a - 2i zumindest ein Testlautsprecher 3 in der Testvorrichtung 1 angeordnet. Wie hier gezeigt ist, weist die Testvorrichtung 1 für jedes zu testende Mikrofon 2a - 2i einen Testlautsprecher 3 auf. Zusätzlich oder alternativ kann auch für einige zu testende Mikrofone 2a - 2i zwei oder mehrere Testlautsprecher 3, wie es in Figur 2 gezeigt ist, zugeordnet sein.

Jedem zu testenden Mikrofon 2a - 2i ist ferner ein Referenzmikrofon 8 zugeordnet.

Mit der hier gezeigten Testvorrichtung 1 können gleichzeitig mehrere Mikrofone 2 getestet werden.

Die Testvorrichtung 1 ist dabei derart ausgebildet, dass die zu testenden Mikrofone 2a - 2i, insbesondere flächig, nebeneinander angeordnet sind.

Figur 4 zeigt eine Testvorrichtung 1 zum Testen eines Mikrofons 2. Der Einfachheit halber sind hier nicht mehr alle Merkmale mit einem Bezugszeichen versehen. Außerdem werden Merkmale, die bereits in einer oder mehreren der vorherigen Figuren beschrieben sind, nicht nochmals erklärt.

Die Membran 10 ist in diesem Ausführungsbeispiel im Vergleich zu den vorangegangenen Figuren größer ausgebildet. Damit kann ein höherer Schalldruck erzeugt werden.

Insbesondere weist die zumindest eine Membran 10 eine Fläche 25 auf, die größer ist als eine Querschnittsfläche 24 des Durchgangs 15 in Axialrichtung X. Die Fläche 25 der Membran 10 ist dabei parallel zur Querschnittsfläche 24. Zusätzlich oder alternativ kann die Fläche 25 der Membran 10 auch größer sein als die Querschnittsfläche 24 des ersten Erfassungsvolumens 16. Vorzugsweise ist die Fläche 25 die einseitige Fläche der Membran 10, da zur Schallerzeugung lediglich die Fläche 25 wirkt, welche dem entsprechenden Volumen bzw. der Kavität zugewandt ist.

Zusätzlich oder alternativ kann die Fläche 25 der Membran 10 auch größer sein als die Querschnittsfläche 24 des zweiten Erfassungsvolumens 18.

Zusätzlich oder alternativ kann die Fläche 25 der Membran 10 auch größer sein als die Querschnittsfläche 24 des Vordervolumens 14.

Zusätzlich oder alternativ kann die Fläche 25 der Membran 10 auch größer sein als die Querschnittsfläche 24 des Hintervolumens 17.

Die Fläche 25 der Membran 10 ist größer als die Querschnittsfläche 24 der Testkavität 5.

Zusätzlich oder alternativ kann die Fläche 25 der Membran 10 auch größer sein als die Querschnittsfläche 24 der Referenzkavität 13.

Die Querschnittsfläche 24 ist hier der Übersichtlichkeit halber lediglich für den Durchgang 15 eingezeichnet. Nichtsdestotrotz ist die Querschnittsfläche 24 auch für die anderen Volumina/Kavitäten 16, 18, 14, 17, 5, 13 definiert. Insbesondere sind die entsprechenden Querschnittsflächen 24 parallel zur Fläche 25 der Membran 10 bzw. parallel zur Membran 10 orientiert.

Dies weist, beispielhaft anhand des Durchgangs 15 erläutert, den Vorteil auf, dass die von der größeren Membran 10 erzeugten Schallwellen durch einen im Querschnitt kleineren Durchgang 15 durchtreten, um zum zu testenden Mikrofon 2 zu gelangen. Dadurch wird der Schalldruck erhöht.

Im hier vorliegenden Ausführungsbeispiel ist lediglich eine Membran 10 gezeigt. Weiterhin kann die Testvorrichtung 1 auch mehrere Membrane 10, beispielsweise von mehreren Testlautsprechern 3, aufweisen. Infolgedessen kann jede Membran 10 eine Fläche 25 aufweisen, die größer ist als die Querschnittsfläche 24 des Vordervolumens 14, des Durchgangs 15, des Hintervolumens 17, der Testkavität 5, der Referenzkavität 13 des ersten und/oder des zweiten Erfassungsvolumens 16, 18 in Axialrichtung X. Alternativ kann auch lediglich die Fläche 25 zumindest einer Membran 10 größer sein als die Querschnittsfläche 24 des Vordervolumens 14, des Durchgangs 15, des Hintervolumens 17, der Testkavität 5, der Referenzkavität 13 des ersten und/oder des zweiten Erfassungsvolumens 16, 18.

Des Weiteren ist gemäß dem vorliegenden Ausführungsbeispiel das Volumen des Vordervolumens 14 größer als ein Volumen des Durchgangs 15 und/oder des ersten Erfassungsvolumens 16. Infolgedessen wird der Schalldruck, der zum Mikrofon 2 gelangt, erhöht.

Außerdem ist gemäß dem vorliegenden Ausführungsbeispiel das Volumen des Hintervolumens 17 größer als das Volumen des zweiten Erfassungsvolumens 18. Auch dadurch wird der Schalldruck erhöht.

Auch wenn die Testvorrichtung 1 mehrere Testlautsprecher 3 aufweist, können die entsprechenden Volumen der Vordervolumen 14 und/oder der entsprechenden Hintervolumen 17 größer sein als die Volumen des Durchgangs 15, des ersten Erfassungsvolumens 16 bzw. des zweiten Erfassungsvolumens 18.

Gemäß Figur 4 ist der Durchgang 15, das erste und das zweite Erfassungsvolumen 16, 18 nicht konzentrisch bzw. nicht koaxial zum Vordervolumen 14, zum Hintervolumen 17, zum Testlautsprecher 3 bzw. zur Membran 10 angeordnet bzw. orientiert. Der Durchgang 15, das erste und das zweite Erfassungsvolumen 16, 18 sind, wie hier gezeigt ist, in Querrichtung Y zum Vordervolumen 14 und zum Hintervolumen 17 versetzt angeordnet.

In einem alternativen Ausführungsbeispiel können der Durchgang 15, das erste und/oder das zweite Erfassungsvolumen 16, 18 konzentrisch bzw. koaxial zum Vordervolumen 14, zum Hintervolumen 17, zum Testlautsprecher 3 und/oder zur Membran 10 angeordnet bzw. orientiert sein.

Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind. Der Schutzumfang ist jedoch einzig durch die Ansprüche definiert.

### Bezugszeichenliste

- 1: Testvorrichtung
- 2: Mikrofon
- 3: Testlautsprecher
- 4: Testton
- 5: Testkavität
- 6: erste Seite
- 7: Aufnahmebereich
- 8: Referenzmikrofon
- 9: zweite Seite
- 10: Membran
- 11: erster Testtonanteil
- 12: zweiter Testtonanteil
- 13: Referenzkavität
- 14: Vordervolumen
- 15: Durchgang
- 16: erstes Erfassungsvolumen
- 17: Hintervolumen
- 18: zweites Erfassungsvolumen
- 19: Aufnahmeeinrichtung
- 20: Aussparung
- 21: Gehäuse
- 22: Oberseite
- 23: Unterseite
- 24: Querschnittsfläche
- 25: Fläche

- H: Hubachse
- X: Axialrichtung
- Y: Querrichtung

## Patentansprüche

1. Testvorrichtung (1) zum Testen eines Mikrofons (2)
mit zumindest einem Testlautsprecher (3) zum Erzeugen zumindest eines Testtons (4),
mit zumindest einer Testkavität (5), in die der Testton (4) ausgesendet werden kann,
mit zumindest einem Aufnahmebereich (7) zur Aufnahme des zu testenden Mikrofons (2), der derart ausgebildet ist, dass das zu testende Mikrofon (2) akustisch mit der Testkavität (5) gekoppelt werden kann, und
mit zumindest einem Referenzmikrofon (8) zum Ermitteln eines Referenzsignals des vom Testlautsprecher (3) ausgesendeten Testtons (4),
wobei die Testvorrichtung (1) eine von der Testkavität (5) getrennte Referenzkavität (13) aufweist, in die der Testton (4) ebenfalls ausgesendet werden kann und mit der das Referenzmikrofon (8) zum Ermitteln des Referenzsignals akustisch gekoppelt ist, und/oder wobei der Aufnahmebereich (7) auf einer ersten Seite (6) des Testlautsprechers (3) und das Referenzmikrofon (8) auf einer der ersten Seite (6) gegenüberliegenden zweiten Seite (9) des Testlautsprechers (3) angeordnet ist, **dadurch gekennzeichnet,**
**dass** der Testlautsprecher (3) eine Membran (10) umfasst, mittels der der Testton (4) in die Testkavität (5) und in die Referenzkavität (13) ausgesendet werden kann, und
**dass** die Membran (10) eine größere Fläche (25) als eine Querschnittsfläche (24) der Testkavität (5) aufweist.

2. Testvorrichtung nach dem vorherigen Anspruch, **dadurch gekennzeichnet, dass** der Testlautsprecher (3) derart angeordnet ist, dass dieser in Richtung seiner ersten Seite (6) und in Richtung seiner zweiten Seite (9) den Testton (4) aussenden kann, und/oder
dass auf der zweiten Seite (9) des Testlautsprechers (3) die Referenzkavität (13) angeordnet ist.

3. Testvorrichtung nach einem oder mehreren der vorherigen Ansprüche, **dadurch gekennzeichnet, dass** die Membran (10) zwischen der Testkavität (5) und der Referenzkavität (13) angeordnet ist und/oder
dass die Membran (10) die Testkavität (5) und die Referenzkavität (13) voneinander trennt.

4. Testvorrichtung nach einem oder mehreren der vorherigen Ansprüche, **dadurch gekennzeichnet, dass** die Testvorrichtung (1), insbesondere auf der ersten Seite (6) des Testlautsprechers (3), eine Aufnahmeeinrichtung (19) zur Aufnahme des zu testenden Mikrofons (2) aufweist, welche den Aufnahmebereich (7) aufweist, wobei die Aufnahmeeinrichtung (19) und/oder die Testvorrichtung (1) vorzugsweise eine Fixiereinrichtung aufweist, um das zu testende Mikrofon (2), insbesondere kraft- und/oder formschlüssig, fixieren zu können.

5. Testvorrichtung nach einem oder mehreren der vorherigen Ansprüche, **dadurch gekennzeichnet, dass** die Testkavität (5) zumindest teilweise mittels einem Vordervolumen (14) des Testlautsprechers (3), mittels einem Durchgang (15) der Aufnahmeeinrichtung (19) und/oder des Aufnahmebereichs (7) und/oder mittels einem ersten Erfassungsvolumen (16) des zu testenden Mikrofons (2) ausgebildet ist.

6. Testvorrichtung nach einem oder mehreren der vorherigen Ansprüche, **dadurch gekennzeichnet, dass** die Referenzkavität (13) zumindest teilweise mittels einem Hintervolumen (17) des Testlautsprechers (3) und/oder einem zweiten Erfassungsvolumen (18) des Referenzmikrofons (8) ausgebildet ist.

7. Testvorrichtung nach einem oder mehreren der vorherigen Ansprüche, **dadurch gekennzeichnet, dass** die Testkavität (5) und die Referenzkavität (13) in einer Axialrichtung (X) der Testvorrichtung (1) voneinander beabstandet sind und/oder
dass zwischen der Testkavität (5) und der Referenzkavität (13) der zumindest eine Testlautsprecher (3) angeordnet ist.

8. Testvorrichtung nach einem oder mehreren der vorherigen Ansprüche 1, 4 - 6, **dadurch gekennzeichnet, dass** das Vordervolumen (14), der Durchgang (15) der Aufnahmeeinrichtung (19) und das erste Erfassungsvolumen (16) koaxial, insbesondere deckungsgleich, zueinander angeordnet sind und/oder
dass das Hintervolumen (17) und das zweite Erfassungsvolumen (18) koaxial, insbesondere deckungsgleich, zueinander angeordnet sind.

9. Testvorrichtung nach einem oder mehreren der vorherigen Ansprüche 1, 4 - 6, **dadurch gekennzeichnet, dass** die Membran (10) des zumindest einen Testlautsprechers (3) in Querrichtung (Y) orientiert angeordnet ist und/oder
dass die Membran (10) eine größere Fläche (25) als eine Querschnittsfläche (24) des Vordervolumens (14), des Durchgangs (15), des Hintervolumens (17), der Referenzkavität (13) des ersten und/oder des zweiten Erfassungsvolumens (16, 18) in Axialrichtung (X) aufweist.

10. Testvorrichtung nach einem oder mehreren der vorherigen Ansprüche 4 - 6, **dadurch gekennzeichnet, dass** ein Volumen des Vordervolumens (14) größer ist als ein Volumen des Durchgangs (15) und/oder des ersten Erfassungsvolumens (16) und/oder
dass ein Volumen des Hintervolumens (17) größer ist als ein Volumen des zweiten Erfassungsvolumens (18).

11. Testvorrichtung nach einem oder mehreren der vorherigen Ansprüche, **dadurch gekennzeichnet, dass** in Axialrichtung (X) der Testvorrichtung (1) zumindest zwei Testlautsprecher (3) übereinander angeordnet sind und/oder dass bei zwei übereinander angeordneten Testlautsprechern (3) das Hintervolumen (17) des einen Testlausprechers (3) mit dem Vordervolumen (14) des anderen Testlausprechers (3) koaxial, insbesondere deckungsgleich, zueinander angeordnet sind.

12. Testvorrichtung nach einem oder mehreren der vorherigen Ansprüche, **dadurch gekennzeichnet, dass** der zumindest eine Testlautsprecher (3), das zumindest eine Referenzmikrofon (8) und/oder die zumindest eine Aufnahmeeinrichtung (19) in einem Gehäuse (21) angeordnet sind.

13. Testvorrichtung nach einem oder mehreren der vorherigen Ansprüche, **dadurch gekennzeichnet, dass** mittels der Testvorrichtung (1) mehrere Mikrofone (2) getestet werden können und/oder dass im Aufnahmebereich (7) mehrere Mikrofone (2) aufgenommen werden können, wobei zum Testen von mehreren Mikrofonen (2) die Aufnahmebereiche (7) vorzugsweise, insbesondere flächig, nebeneinander angeordnet sind.

14. Testvorrichtung nach einem oder mehreren der vorherigen Ansprüche, **dadurch gekennzeichnet, dass** zum Testen von mehreren Mikrofonen (2) die Testvorrichtung (1) mehrere Aufnahmebereiche (7), mehrere Testlautsprecher (3), mehrere Testkavitäten (5), mehrere Referenzmikrofone (8) und/oder mehrere Referenzkavitäten (13) aufweist.

15. Testvorrichtung nach einem oder mehreren der vorherigen Ansprüche,
**dadurch gekennzeichnet,**
**dass** der zumindest eine Testlautsprecher (3) ein MEMS-Lautsprecher oder ein elektrodynamischer Lautsprecher ist und/oder
**dass** das zumindest eine Referenzmikrofon (8) ein MEMS-Mikrofon, ein elektrostatisches Mikrofon oder Kondensatormikrofon ist.

## Claims

1. A test device (1) for testing a microphone (2)
with at least one test loudspeaker (3) for generating at least one test tone (4),
with at least one test cavity (5), into which the test tone (4) can be emitted,
with at least one accommodating area (7) for accommodating the microphone (2) to be tested, which is designed in such a way that the microphone (2) to be tested can be acoustically coupled to the test cavity (5), and
with at least one reference microphone (8) for ascertaining a reference signal of the test tone (4) to be emitted from the test loudspeaker (3),
wherein the test device (1) comprises a reference cavity (13) separated from the test cavity (5), into which the test tone (4) can also be emitted and with which the reference microphone (8) is acoustically coupled for ascertaining the reference signal, and/or
wherein the accommodating area (7) is arranged on a first side (6) of the test loudspeaker (3) and the reference microphone (8) is arranged on a second side (9) of the test loudspeaker (3) opposite the first side (6) **characterized in that**
the test loudspeaker (3) comprises a diaphragm (10), by means of which the test tone (4) can be emitted into the test cavity (5) and into the reference cavity (13), and
that the diaphragm (10) has a larger area (25) than a cross-sectional area (24) of the test cavity (5).

2. The test device of the preceding claim, **characterized in that** the test loudspeaker (3) is arranged in such a way that this can emit the test tone (4) in the direction of its first side (6) and in in the direction of its second side (9) and/or
that the reference cavity (13) is arranged on the second side (9) of the test loudspeaker (3).

3. The test device of one or multiple of the preceding claims,
**characterized in that** the diaphragm (10) is arranged between the test cavity (5) and the reference cavity (13), and/or
that the diaphragm (10) separates the test cavity (5) and the reference cavity (13) from one another.

4. The test device of one or multiple of the preceding claims,
**characterized in that** the test device (1), in particular on the first side (6) of the test loudspeaker (3), comprises an accommodating device (19) for accommodating the microphone (2) to be tested, which comprises the accommodating area (7), wherein the accommodating device (19) and/or the test device (1) preferably comprise(s) a fixing device, in order to be able to fix the microphone (2) to be tested, in particular in a force-locked and/or form-locking manner.

5. The test device of one or multiple of the preceding claims,
**characterized in that** the test cavity (5) is at least partially formed by means of a front volume (14) of the test loudspeaker (3), by means of a passage (15) of the accommodating device (19) and/or of the accommodating area (7) and/or by means of a first detection volume (16) of the microphone (2) to be tested.

6. The test device of one or multiple of the preceding claims,
**characterized in that** the reference cavity (13) is at least partially formed by means of a back volume (17) of the test loudspeaker (3) and/or a second detection volume (18) of the reference microphone (8).

7. The test device of one or multiple of the preceding claims,
**characterized in that** the test cavity (5) and the reference cavity (13) are spaced apart from one another in an axial direction (X) of the test device (1) and/or
that the at least one test loudspeaker (3) is arranged between the test cavity (5) and the reference cavity (13).

8. The test device of one or multiple of the preceding claims 1, 4 to 6, **characterized in that** the front volume (14), the passage (15) of the accommodating device (19) and the first detection volume (16) are arranged coaxially, in particular congruently, with one another, and/or that the back volume (17) and the second detection volume (18) are arranged coaxially, in particular congruently, with one another.

9. The test device of one or multiple of the preceding claims 1, 4 to 6, **characterized in that** the diaphragm (10) of the at least one test loudspeaker (3) is arranged oriented in the transverse direction (Y) and/or
that the diaphragm (10) has a larger area (25) than a cross-sectional area (24) of the front volume (14), of the passage (15), of the back volume (17), of the reference cavity (13), of the first detection volume (16) and/or of the second detection volume (18) in the axial direction (X).

10. The test device of one or multiple of the preceding claims 4 to 6,
**characterized in that** a volume of the front volume (14) is greater than a volume of the passage (15) and/or of the first detection volume (16), and/or
that a volume of the back volume (17) is greater than a volume of the second detection volume (18).

11. The test device of one or multiple of the preceding claims,
**characterized in that**, in the axial direction (X) of the test device (1), at least two test loudspeakers (3) are arranged one above the other, and/or that, in the case of two test loudspeakers (3) arranged one above the other, the back volume (17) of the one test loudspeaker (3) is arranged coaxially, in particular congruently, with the front volume (14) of the other test loudspeaker (3).

12. The test device of one or multiple of the preceding claims,
**characterized in that** the at least one test loudspeaker (3), the at least one reference microphone (8), and/or the at least one accommodating device (19) are/is arranged in a housing (21).

13. The test device of one or multiple of the preceding claims,
**characterized in that**, by means of the test device (1), multiple microphones (2) can be tested, and/or that multiple microphones (2) can be accommodated in the accommodating area (7), wherein, in order to test multiple microphones (2), the accommodating areas (7) are preferably arranged next to one another, in particular in a planar manner.

14. The test device of one or multiple of the preceding claims,
**characterized in that**, in order to test multiple microphones (2), the test device (1) comprises multiple accommodating areas (7), multiple test loudspeakers (3), multiple test cavities (5), multiple reference microphones (8), and/or multiple reference cavities (13).

15. The test device of one or multiple of the preceding claims,
**characterized in that** that the at least one test loudspeaker (3) is a MEMS loudspeaker or an electrodynamic loudspeaker, and/or
that the at least one reference microphone (8) is a MEMS microphone, an electrostatic microphone, or a condenser microphone.

## Revendications

1. Dispositif de test (1) pour tester un microphone (2),
avec au moins un haut-parleur de test (3) pour générer au moins un son de test (4),
avec au moins une cavité de test (5) dans laquelle le son de test (4) peut être émis,
avec au moins une zone d'accueil (7) pour recevoir le microphone (2) à tester, qui est conçue de sorte que le microphone (2) à tester peut être couplé acoustiquement à la cavité de test (5), et
avec au moins un microphone de référence (8) pour déterminer un signal de référence du son de test (4) émis par le haut-parleur de test (3),
le dispositif de test (1) présentant une cavité de référence (13) séparée de la cavité de test (5), dans laquelle le son de test (4) peut également être émis et avec laquelle le microphone de référence (8) est couplé acoustiquement pour déterminer le signal de référence, et/ou
la zone d'accueil (7) étant disposée sur un premier côté (6) du haut-parleur de test (3) et le microphone de référence (8) étant disposé sur un deuxième côté (9) du haut-parleur de test (3) opposé au premier côté (6), **caractérisé en ce que**
le haut-parleur de test (3) comprend une membrane (10) au moyen de laquelle le son de test (4) peut être émis dans la cavité de test (5) et dans la cavité de référence (13), et
**en ce que** la membrane (10) présente une surface (25) supérieure à une surface de section transversale (24) de la cavité de test (5).

2. Dispositif de test selon la revendication précédente, **caractérisé en ce que** le haut-parleur de test (3) est disposé de manière à pouvoir émettre le son de test (4) dans la direction de son premier côté (6) et dans la direction de son deuxième côté (9), et/ou
**en ce que** la cavité de référence (13) est disposée sur le deuxième côté (9) du haut-parleur de test (3).

3. Dispositif de test selon l'une quelconque ou plusieurs des revendications précédentes, **caractérisé en ce que** la membrane (10) est disposée entre la cavité de test (5) et la cavité de référence (13), et/ou
**en ce que** la membrane (10) sépare l'une de l'autre la cavité de test (5) et la cavité de référence (13).

4. Dispositif de test selon l'une quelconque ou plusieurs des revendications précédentes, **caractérisé en ce que** le dispositif de test (1) présente, en particulier sur le premier côté (6) du haut-parleur de test (3), un dispositif de réception (19) pour recevoir le microphone (2) à tester, lequel présente la zone d'accueil (7), le dispositif de réception (19) et/ou le dispositif de test (1) présentant de préférence un dispositif de fixation pour pouvoir fixer le microphone (2) à tester, en particulier par complémentarité de forces et/ou de formes.

5. Dispositif de test selon l'une quelconque ou plusieurs des revendications précédentes, **caractérisé en ce que** la cavité de test (5) est formée au moins en partie au moyen d'un volume avant (14) du haut-parleur de test (3), au moyen d'un passage (15) du dispositif de réception (19) et/ou de la zone d'accueil (7) et/ou au moyen d'un premier volume de détection (16) du microphone (2) à tester.

6. Dispositif de test selon l'une quelconque ou plusieurs des revendications précédentes, **caractérisé en ce que** la cavité de référence (13) est formée au moins partiellement au moyen d'un volume arrière (17) du haut-parleur de test (3) et/ou d'un deuxième volume de détection (18) du microphone de référence (8).

7. Dispositif de test selon l'une quelconque ou plusieurs des revendications précédentes, **caractérisé en ce que** la cavité de test (5) et la cavité de référence (13) sont espacées l'une de l'autre dans une direction axiale (X) du dispositif de test (1) et/ou
**en ce que** le, au moins un, haut-parleur de test (3) est disposé entre la cavité de test (5) et la cavité de référence (13).

8. Dispositif de test selon l'une quelconque ou plusieurs des revendications 1, 4 à 6 précédentes, **caractérisé en ce que** le volume avant (14), le passage (15) du dispositif de réception (19) et le premier volume de détection (16) sont disposés coaxialement les uns par rapport aux autres, en particulier de manière congruente, et/ou
**en ce que** le volume arrière (17) et le deuxième volume de détection (18) sont disposés coaxialement l'un par rapport à l'autre, en particulier de manière congruente.

9. Dispositif de test selon l'une quelconque ou plusieurs des revendications 1, 4 à 6 précédentes, **caractérisé en ce que** la membrane (10) de l'au moins un haut-parleur de test (3) est disposée orientée dans la direction transversale (Y), et/ou
**en ce que** la membrane (10) présente une surface (25) supérieure à une surface de section transversale (24) du volume avant (14), du passage (15), du volume arrière (17), de la cavité de référence (13) du premier et/ou du deuxième volume de détection (16, 18) dans la direction axiale (X).

10. Dispositif de test selon l'une quelconque ou plusieurs des revendications 4 à 6 précédentes, caractérisé en ce qu'un volume du volume avant (14) est supérieur à un volume du passage (15) et/ou du premier volume de détection (16) et/ou
en ce qu'un volume du volume arrière (17) est supérieur à un volume du deuxième volume de détection (18).

11. Dispositif de test selon l'une quelconque ou plusieurs des revendications précédentes, **caractérisé en ce que**, dans la direction axiale (X) du dispositif de test (1), au moins deux haut-parleurs de test (3) sont disposés l'un au-dessus de l'autre et/ou **en ce que**, dans le cas de deux haut-parleurs de test (3) disposés l'un au-dessus de l'autre, le volume arrière (17) d'un haut-parleur de test (3) est disposé coaxialement, en particulier de manière congruente, avec le volume avant (14) de l'autre haut-parleur de test (3).

12. Dispositif de test selon l'une quelconque ou plusieurs des revendications précédentes, **caractérisé en ce que** le, au moins un, haut-parleur de test (3), le, au moins un, microphone de référence (8) et/ou le, au moins un, dispositif de réception (19) sont disposés dans une enceinte (21).

13. Dispositif de test selon l'une quelconque ou plusieurs des revendications précédentes, **caractérisé en ce que** plusieurs microphones (2) peuvent être testés au moyen du dispositif de test (1) et/ou **en ce que** plusieurs microphones (2) peuvent être accueillis dans la zone d'accueil (7), les zones d'accueil (7) étant de préférence disposées côte à côte, en particulier à plat, pour tester plusieurs microphones (2).

14. Dispositif de test selon l'une quelconque ou plusieurs des revendications précédentes, **caractérisé en ce que**, pour tester plusieurs microphones (2), le dispositif de test (1) comprend plusieurs zones d'accueil (7), plusieurs haut-parleurs de test (3), plusieurs cavités de test (5), plusieurs microphones de référence (8) et/ou plusieurs cavités de référence (13).

15. Dispositif de test selon l'une quelconque ou plusieurs des revendications précédentes, **caractérisé en ce que**
le, au moins un, haut-parleur de test (3) est un haut-parleur MEMS ou un haut-parleur électrodynamique et/ou
**en ce que** le, au moins un, microphone de référence (8) est un microphone MEMS, un microphone électrostatique ou un microphone à condensateur.
